# EUROPÄISCHE PATENTSCHRIFT

(11) **EP 1 001 214 B1**
(45) Veröffentlichungstag und Bekanntmachung des Hinweises auf die Patenterteilung: **15.09.2004**
(21) Anmeldenummer: 98811115.9
(22) Anmeldetag: 09.11.1998
(51) Int. Cl.: F23C 7/00, F23D 14/02, F23D 11/40

(54) **Brenner**
Burner
Brûleur

(43) Veröffentlichungstag der Anmeldung: 17.05.2000
(73) Patentinhaber: ALSTOM Technology Ltd, 5400 Baden (CH)
(72) Erfinder: Keller, Jakob, Prof.Dr., 5610 Wohlen (CH)

(56) Entgegenhaltungen:
- EP-A- 0 321 809
- EP-A- 0 851 172
- GB-A- 1 134 996
- US-A- 4 244 441
- US-A- 5 375 995
- US-A- 5 408 830
- US-A- 5 676 538
- US-A- 5 758 587

## Beschreibung

### Technisches Gebiet

Die vorliegende Erfindung bezieht sich auf das Gebiet der Brenner, insbesondere der Brenner zur Verwendung in Gasturbinen, entsprechend dem Oberbegriff des unabhängigen Anspruchs.

### Stand der Technik

Bei modernen Brennern, insbesondere bei Brennern wie sie in Gasturbinen eingesetzt werden, wird es zunehmend wichtiger, die Verbrennung sowohl möglichst effizient, als auch möglichst frei von Schadstoffen zu halten. Schadstoffgrenzwerte werden u.a. von den Behörden vorgeschrieben, und die Richtlinien betreffend CO und NOₓ Ausstoss werden immer strenger. Die entsprechende Optimierung der Verbrennung kann auf vielfältige Weise geschehen, so z.B. durch Beimischung von Additiven wie Wasser zum Brennstoff, durch Einsatz von Katalysatoren, oder auch durch die Sicherstellung von für die Verbrennung idealen Brennstoff-Luft-Gemischen. Optimale Brennstoff-Luft-Verhältnisse können dadurch erzeugt werden, dass Brennstoff und Verbrennungsluft vorgemischt werden (sog. Vormischbrenner) oder indem Brennstoff und Verbrennungsluft zusammen auf spezielle Weise vermischt in den Verbrennungsraum eingedüst werden.

Aus der EP-B1-0 321 809 ist ein Brenner für flüssige und gasförmige Brennstoffe mit Vormischstrecke bekannt geworden, bei welchem von aussen zugeführte Verbrennungsluft durch wenigstens zwei Eintrittsschlitze tangential zwischen verschoben angeordneten, hohlen Halbkonussen eintritt und dort in Richtung der Brennkammer strömt, und bei welchem entweder auf der der Brennkammer abgewandten, verjüngten Seite der Halbkonusse der flüssige Brennstoff zentral, oder in der Region der Eintrittsschlitze eingedüst wird. Der Brennstoff wird so gewisser massen von der Verbrennungsluft erfasst und "eingehüllt", so dass sich zwischen den Halbkonussen ein kegeliges Flüssigbrennstoffprofil ausbildet, welches sich in Richtung der Brennkammer ausweitet und dort verbrennt. Insbesondere gasförmiger Brennstoff wird aus Brennstoffzufuhrrohren, die den Lufteintrittsschlitzen entlang verlaufen, durch Bohrungsreihen quer in die eintretende Luft eingedüst.

EP-A2-0 851 172 offenbart einen Brenner zum Betrieb einer Brennkammer mit einem flüssigen und/oder gasförmigen Brennstoff. Dabei einem Brenner zum Betrieb einer Brennkammer mit einem flüssigen und/oder gasförmigen Brennstoff wird die dazu benötigte Verbrennungsluft durch tangentiale Lufteintrittskanäle in einen Innenraum des Brenners geführt. Durch diese Strömungsführung entsteht im Innenraum eine Drallströmung, welche am Ausgang des Brenners eine Rückströmzone induziert. Um die sich dort bildende Flammenfront zu stabilisieren, wird bei jedem den Brenner bildenden Teilkörper mindestens eine Zone vorgesehen, innerhalb welcher Eintrittsöffnungen für die Eindüsung einer Zusatzluft in die Drallströmung vorgesehen sind. Durch diese Eindüsung bildet sich an der Innenwand der Teilkörper einen Film, welcher verhindert, dass die Flamme entlang der Innenwand der Teilkörper in den Innenraum des Brenners zurückschlagen kann.

US-A-5,375,995 offenbart einen Doppelkegelbrenner, bei welchem in der Nähe des Brenneraustritts in einer Entfernung von 30% des Brennerdurchmessers mindestens eine Reihe von Düsen für einen gasförmigen, hochreaktive Komponenten enthaltende Brennstoff mit mittlerem Heizwert am Umfang der Teilkegelkörper angebracht ist. Ausserdem ist eine Brennstoffleitung und eine im Bereich der Düsen plazierter Verteilkanal für den hochreaktiven Brennstoffvorhanden. Der gasförmige, hochreaktive Komponenten enthaltende Brennstoff wird mit grosser Geschwindigkeit durch die Düsen, welche einen Durchmesser von kleiner als 1% des Brennernenndurchmessers haben, in die Zonen hoher Luftgeschwindigkeit gedüst und die Eindringtiefe und die Tiefe der Brennstoffstrahlen werden so aufeinander abgestimmt, dass die Zündung nach erfolgter Mischung erst hinter dem Brenner erfolgt.

Problematisch bei solchen Brennern, und allgemein bei Brennern, bei welchen ein Verbrennungsluftstrom auf ähnliche Weise in eine Brennkammer strömt, ist die Strömung des Brennstoff-Luft-Gemisches entlang der Verschalungselemente des Brenners, sowie der Austritt der Verbrennungsluft in die Brennkammer. So ist sowohl das Entlangstreichen der Verbrennungsluft im Brenner an den Wänden der Halbkonusse meist infolge der Strömungs- und Druckverhältnisse sowie der Geometrie der Verschalung nicht mehr laminar, sondern turbulent. Die Strömung in dieser Grenzschicht wird für einen bestimmten Wertebereich der Reynoldszahl kohärent wellig, wobei die Wellenkämme senkrecht zur Strömungsrichtung verlaufen. Diese Welligkeit in Grenzschichten wird als Tolmien-Schlichting-Wellen (TS-Wellen) bezeichnet, und ist meist die erste turbulente Strömungsform nach der laminaren Strömung, welche bei niedrigeren Reynoldszahlen auftritt. Ausserdem bildet sich in Strömungsrichtung der Verbrennungsluft hinter der Vor-derkante der Halbkonusse sofort eine Scherschicht. Diese Scherschicht liegt zwischen den sich in der Brennkammer befindenden, im wesentlichen stationären und heissen Verbrennungsgasen, und dem austretenden, strömenden Gemisch von Brennstoff und Verbrennungsluft. Es liegt in der Natur von solchen Scherschichten, dass sich diese, unabhängig von der Reynoldszahl, irgendwann Aufrollen und Verwirbelungen resultieren. Dieses Aufrollen kann derart verlaufen, dass sich zunächst auf den Scherschichten sogenannte Kelvin-Helmholtz-Wellen ausbilden, deren Wellenkämme quer zur Strömungsrichtung verlaufen, und welche danach Wirbel erzeugen.

Es zeigt sich, dass diese Instabilitäten in Grenzschichten und deren Ankopplung an die Instabilitäten auf Scherschichten in Kombination mit dem ablaufenden Verbrennungsprozess hauptverantwortlich sind für eine wichtige Klasse von von Reaktionsratenschwankungen ausgelösten, thermoakustischen Oszillationen. Diese weitgehend kohärenten Wellen führen bei einem Brenner der obengenannten Art bei typischen Betriebsbedingungen zu Schwingungen mit Frequenzen von etwa 100 Hz. Da diese Frequenz mit typischen fundamentalen Eigenmoden von vielen Ringbrennern von Gasturbinen zusammenfallen, stellen die thermoakustischen Oszillationen ein Problem dar.

### Darstellung der Erfindung

Der Erfindung liegt demnach die Aufgabe zugrunde, einen Brenner zur Verfügung zu stellen, welches die aufschaukelnde Wechselwirkung von kohärenten Strömungsinstabilitäten und akkustischem Feld vermindert.

Diese Aufgabe wird durch die Merkmale des unabhängigen Anspruchs gelöst so wird die Ausbildung von ersten periodischen, kohärenten Strömungsinstabilitäten in einer Grenzschicht zwischen dem Brennstof-Luft-Gemisch und den Verschalungselementen gestört und eine Ankopplung eines akustischen Feldes in der Brennkammer wird an solche ersten Strömungsinstabilitäten vermindert. Der Kern der Erfindung liegt also darin, dass die gezielte Verhinderung von kohärenten Strömungsinstabilitäten das resonante Aufschaukeln von thermoakustischen Oszillationen schon bei deren ursächlicher Bildung verhindert.

Bei den ersten Strömungsinstabilitäten handelt es sich um Tolmien-Schlichting-Wellen in der Grenzschicht zwischen Verbrennungsluftstrom und Verschalungselementen, wobei diese in der Lage sind, zweite Strömungsinstabilitäten, welche sich bei Eintritt des Brennstoff-Luft-Gemisches in die Brennkammer an den dabei auftretenden Scherschichten bilden und welche beispielsweise Kelvin-Helmholtz-Wellen sein können, zu takten.

### Kurze Erläuterung der Figuren

Die Erfindung soll nachfolgend anhand von Ausführungsbeispielen im Zusammenhang mit den Zeichnungen näher erläutert werden.
- Fig. 1: zeigt eine schematische Darstellung eines Brenners und das Aufrollen von Kelvin-Helmholtz-Wellen hinter der Austrittsöffnung; und
- Fig. 2: zeigt eine schematische Darstellung eines Brenners mit Bohrungen, welche die Ausbildung von ersten, kohärenten Strömungsinstabilitäten verhindern.

### Wege zur Ausführung der Erfindung, gewerbliche Verwendbarkeit

Das Wirkprinzip des geschilderten Ansatzes soll zunächst aufgrund einiger theoretischer Überlegungen rationalisiert und erläutert werden, anschliessend werden die technischen Ausführungsbeispiele geschildert.

Figur 1 zeigt schematisch die Strömungsverhältnisse in einem Doppelkegelbrenner 19. Die Verbrennungsluft 10 tritt seitlich durch die Eintrittsschlitze 17 der mit leicht verschobenen Achsen angeordneten, hohlen Halbkonusse 13 und 16 ein, strömt zum vorderen Ende des Brenners 19 unter Beschreibung eines leichten Bogens, und tritt nach Passieren der Vorderkanten 18 der Halbkonusse aus dem Brenner 19 in die Brennkammer 21. Am verjüngten Ende der Halbkonusse 13 und 16 befindet sich ein zylindrischer Teil 15, in welchem eine Brennstoffdüse 14 angeordnet ist, welche den in diesem Fall flüssigen Brennstoff zentral zwischen die zwei Halbkonusse 13 und 16 eindüst. Ein gasförmiger Brennstoff wird bevorzugt entlang der Eintrittsschlitze 17 über eine Vielzahl von Löchern eingedüst. Der Verbrennungsluftstrom 10 umhüllt den eingedüsten Brennstoff, und es bildet sich ein Brennstoffkegel, welcher sich nach vorne hin aufweitet, und welcher nach Austritt in die Brennkammer 21 bei der Brennermündung 20 in einer, in der Figur schematisch dargestellten Flamme 12 verbrennt. Ebenfalls angedeutet in Figur 1 ist das Aufrollen des Brennstoff-Verbrennungsluft-Gemisches hinter der Vorderkante 18 beim Eintritt in die Brennkammer 21. Da für die thermoakustische Rückkopplung die Eigenschaften der Grenzschicht zwischen strömendem Gemisch 11 und Halbkonussen 13 und 16 entscheidend ist, soll das Verhalten dieser Grenzschicht zunächst genauer untersucht werden.

Für laminare Strömung ist die Verdrängungsdicke δ₁, definiert als der Grenzschicht zwischen Halbkonussen 13 oder 16 und strömendem Brennstoff-Luft-Gemisch gegeben durch:${\text{δ}}_{\text{1}} \text{= 1.7208} \sqrt{\text{vx} \text{/} \text{U}}$ wobei *x* eine charakteristische Länge, *v* die kinematische Viskosität, und *U* die Strömungsgeschwindigkeit ausserhalb der Grenzschicht darstellt. Für turbulentes Strömungsverhalten der Grenzschicht ist die Verdrängungsdicke gegeben durch: Obwohl die Strömung in einer solchen Grenzschicht bei planen Grenzschichten für einen grossen Bereich von Reynoldszahlen Re_{*x*} = *Ux*/*v* laminar ist, ist unter den Bedingungen, wie sie bei Doppelkegelbrennern 19 anzutreffen sind, d.h. konkave Wände und Störung durch den Brennstoffzumischungsprozess, ein turbulentes Strömungsverhalten zu erwarten. Die Verdrängungsdicke der Grenzschicht im Bereich der Vorderkante 18 der Verschalungselemente ist deshalb am besten durch die dritte Formel beschrieben.

Für die Ankopplung des akustischen Feldes an die Turbulenzen in dieser Grenzschicht ist es notwendig, dass die Turbulenzen einen kohärent welligen Charakter aufweisen, dass sich mit anderen Worten sog. Tolmien-Schlichting-Wellen ausbilden. Die Fähigkeit einer turbulenten Grenzschicht, Tolmien-Schlichting-Wellen aufzubauen, hängt einerseits vom Formfaktor *H*₁₂ der Grenzschicht, als auch von der als Funktion der Verdrängungsdicke formulierten Reynoldszahl Re_{δ₁} = *U*δ₁ / *v* ab. Da der Formfaktor *H*₁₂, definiert als Quotient aus Verdrängungsdicke δ₁ und Impulsmangeldicke δ₂, mit bei den hier betrachteten Anwendungen normalerweise oberhalb von 1.8 liegt, kann ein wesentliches Wachstum von Tolmien-Schlichting-Wellen erwartet werden, wenn$\text{Re} {\text{}}_{{\text{δ}}_{\text{1}}} \text{=} \text{U} {\text{δ}}_{\text{1}} \text{/} \text{v} {\text{>10}}^{\text{4}} \text{.}$

Nimmt man eine charakteristische Länge von *x* = 250*mm* für einen Doppelkegelbrenner des Typs EV17, und eine charakteristische Länge von *x* = (185/175)·250*mm* für einen Brenner des Typs EV18 der Anmelderin an, so lassen sich die folgenden Bedingungen in der Kantenregion 18 berechnen. Die effektive Strömungsgeschwindigkeit *U* verhält sich dabei zur nominalen Strömungsgeschwindigkeit *U*_{*N*} gemäss *U* = *U*_{*N*}$\sqrt{\text{ξ}}$, wobei ξ der Druckabfallkoeffizient des Brenners ist.

| Typ | *U*_{*N*}[*m*/*s*] | *U*[*m*/*s*] | *T*[*K*] | *p*[*bar*] | Re_{δ₁} |
|---|---|---|---|---|---|
| GT13E2 | 25.0 | 70.7 | 688 | 15.0 | 8.84*10³ |
| GT8C | 30.8 | 87.2 | 733 | 15.9 | 1.01*10⁴ |
| GT11N2 | 38.0 | 107.5 | 693 | 13.7 | 1.14*10⁴ |
| GT26 | 29.6 | 83.8 | 815 | 30.0 | 1.48*10⁴ |

Die Berechnungen zeigen, dass die Werte der Reynoldszahl für die bei Doppelkegelbrennern vorliegenden Bedingungen gerade im für die Bildung von Tolmien-Schlichting-Wellen guten Bereich liegen, und stark von der nominalen Strömungsgeschwindigkeit und der Temperatur abhängen.

Die kohärente Welligkeit in der Grenzschicht in der Region der Vorderkante 18, d.h. kurz bevor das Gemisch 11 sich ablöst und in die Brennkammer 21 austritt, ist nun in der Lage, die Turbulenzen in der hinter der Vorderkante 18 zwischen stationärer Luft in der Brennkammer 21 und austretendem Gemisch 11 auftretenden Scherschicht zu beeinflussen. Da diese Scherschicht unabhängig von der Reynoldszahl bezüglich Wellenlängen grösser als ca. 5 Mal der Dicke der Scherschicht instabil ist, bilden sich dort sogenannte Kelvin-Helmholtz-Wellen (KH) 22 mit Wellen kämmen 23 aus. Diese sind kohärent, und sie können insbesondere in Frequenz und Phase von den Tolmien-Schlichting-Wellen der davor liegenden Grenzschicht getaktet werden. Die Verbrennung in den Verwirbelungen 24 der Kelvin-Helmholtz-Wellen 22 pulsiert ebenfalls mit der gleichen Frequenz und treibt dabei das akustische Feld in der Brennkammer 21. Da das akustische Feld in der Lage ist, die Tolmien-Schlichting-Wellen (TS) in der ersten Grenzschicht zu takten, bildet sich folgender Rückkopplungskreis aus:
→ TS → KH → Pulsierende Verbrennung → akustisches Feld → TS → KH →....

Weil derartige Aufschaukelungsprozesse die Effizienz der Betriebs reduzieren und ausserdem die Frequenz zusätzlich mit Eigenfrequenzen von Brennkammern zusammenfallen kann, ist deren Verhinderung von enormer Wichtigkeit.

Im Prinzip ist es möglich, den Rückkopplungsprozess durch Verhinderung eines beliebigen der oben aufgelisteten Phänomene zu unterbinden. Es hat sich aber gezeigt, dass sich gerade die Zerstörung der Kohärenz der Tolmien-Schlichting-Wellen sich sowohl in theoretischer als auch in praktischer Hinsicht am besten eignet. Die Tolmien-Schlichting-Wellen übernehmen hier gewissermassen die Funktion der vibrierenden Lippen beim Pfeifen mit dem Mund. Unterbindet man diese, so trifft man den resonanten Kreis an einer entscheidenden und leicht zu beeinflussenden Stelle.

Die Ausbildung von zur Strömungsrichtung des Brennstoff-Luft-Gemisches 11 senkrecht verlaufenden TS-Wellen lässt sich erfindungsgemäss durch Anbringung von haifischzahn-ähnlichen, im wesentlichen der zentralen Achse des Brenners 19 zugewandten Vorsprüngen an den Vorderkanten 18 verhindern. Die kohärente Querwelligkeit in der Grenzschicht wird so von einer Längsstörung überlagert und von dieser zerstört. Problematisch an solchen "Haifischzähnen" kann aber sein, dass sie infolge der Hitze und der Strahlung abgebrannt werden können.

In analoger Weise wirkt ein Ring von durchgängigen Bohrungen 25 in den Verschalungselementen 13 und/oder 16, so, wie sie in Figur 2 dargestellt sind. Die Bohrungen 25 werden dabei in der Region der Vorderkante 18 und in ihrer Aneinanderreihung im wesentlichen parallel zur Vorderkante angeordnet. Ist der Druckabfall über die Bohrungen 25 dem Druckabfall über den ganzen Brenner 19 vergleichbar, so sind derartige Bohrungen in der Lage, die Grenzschicht im Bereich der Vorderkante 18 stark zu stören und damit die TS-Wellen in dieser Region zu zerstören. Der Durchmesser der Bohrungen 25 sollte dabei wenigstens mit der Dicke der Grenzschicht vergleichbar sein. Für einen EV17 Brenner der Anmelderin ist somit ein Durchmesser von einigen Millimetern, insbesondere von 3 mm zu bevorzugen. Zudem sollte der Abstand zwischen den Bohrungen 25 grob im Bereich der Wellenlänge der höchsten auftretenden thermoakustischen Frequenz liegen. Um zu verhindern, dass sich die Sogwirkungen benachbarter Bohrungen 25 nicht gegenseitig aufheben, sollte ausserdem darauf geachtet werden, dass der Abstand zwischen den Bohrungen 25 nicht wesentlich kleiner ist als der Abstand der Bohrungen 25 von der Vorderkante.

### Bezugszeichenliste

- 10: Verbrennungsluftstrom bei Eintritt
- 11: Gemisch von Verbrennungsluft und Brennstoff
- 12: Flamme
- 13: erster Halbkonus
- 14: Brennstoffdüse
- 15: zylindrischer Teil des Brenners 19
- 16: zweiter Halbkonus
- 17: Eintrittsschlitz
- 18: Vorderkante des Halbkonus 13, 16
- 19: Brenner, Dopperkegelbrenner
- 20: Brennermündung
- 21: Brennkammer
- 22: Kelvin-Helmholtz Wellen
- 23: Wellenkämme der Kelvin-Helmholtz Wellen 22
- 24: Vervorbelungen der Kelvin-Helmholtz Wellen 22
- 25: Bohrungen

## Patentansprüche

1. Brenner (19),
- der zwei Halbkonussen (13, 16) aufweist, deren Achsen gegeneinander verschoben sind und so Eintrittschlitze (17) für einen tangentialen Eintritt eines Verbrennungsluftstroms (10) bilden,
- wobei entlang der Eintrittschlitze (17) eine Vielzahl von Löchern zur Eindüsung eines gasförmigen Brennstoffs angeordnet ist,
- wobei sich am verjüngten Ende der Halbkonusse (13, 16) ein zylindrischer Teil (15) befindet, in welchem eine zentrale Brennstoffdüse (14) angeordnet ist, und
- wobei das im Brenner (19) gebildete Brennstoff-Luft-Gemisch (11) eine dem Brenner (19) nachfolgende Brennkammer (21) einleitbar ist,
**dadurch gekennzeichnet, dass**
an den Vorderkanten (18) der Halbkonusse (13, 16) der zentralen Achse des Brenners (19) zugewandet eine Mehrzahl von zahnförmigen Vorsprüngen angebracht sind, um kohärente Strömungsinstabilitäten in der Grenzschicht zwischen dem Brennstoff-Luft-Gemisch (11) und den Halbkonussen (13, 16) zu stören und eine Ankopplung eines akustischen Feldes in der dem Brenner (19) nachfolgenden Brennkammer (21) an die kohärenten Strömungsinstabilitäten zu vermindern.

## Claims

1. Burner (19),
- which has two half-cones (13, 16), the axes of which are offset with respect to one another and thereby form inlet slots (17) for tangential inlet of a combustion air flow (10),
- a multiplicity of holes for injection of a gaseous fuel being arranged along the inlet slots (17),
- a cylindrical part (15), in which a central fuel nozzle (14) is arranged, being located at the narrowed end of the half-cones (13 16), and
- it being possible for the fuel/air mixture (11) formed in the burner (19) to be introduced into a combustion chamber (21) downstream of the burner (19),
**characterized in that** a plurality of tooth-like projections are arranged at the front edges (18) of the half-cones (13, 16), facing the central axis of the burner (19), in order to perturb coherent flow instabilities in the boundary layer between the fuel/air mixture (11) and the half-cones (13, 16) and to reduce coupling of an acoustic field in the combustion chamber (21) downstream of the burner (19) to the coherent flow instabilities.

## Revendications

1. Brûleur (19)
- comprenant deux demi-cônes (13, 16) dont les axes sont décalés l'un par rapport à l'autre et forment ainsi des fentes d'entrées (17) pour l'entrée tangentielle d'un courant d'air de combustion (10),
- dans lequel le long des fentes d'entrée (17) est disposée une pluralité de trous pour l'injection d'un combustible gazeux,
- dans lequel, au niveau de l'extrémité rétrécie des demi-cônes (13, 16), se trouve une partie cylindrique (15), dans laquelle est disposée une buse de combustible centrale (14) et
- dans lequel le mélange air-combustible (11) formé dans le brûleur (19) peut être introduit dans une chambre de combustion (21) suivant le brûleur (19),
**caractérisé en ce qu'**
une pluralité de saillies en forme de dents est disposée au niveau des bords avant (18) des demi-cônes (13, 16), tournée vers l'axe central du brûleur (19), afin de perturber des instabilités d'écoulement cohérentes dans la couche limite entre le mélange air-combustible (11) et les demi-cônes (13, 16) et d'éviter un couplage d'un champ acoustique dans la chambre de combustion (21) suivant le brûleur (19) aux instabilités d'écoulement cohérentes.
